# EUROPÄISCHE PATENTSCHRIFT

(11) **EP 1 619 281 B1**
(45) Veröffentlichungstag und Bekanntmachung des Hinweises auf die Patenterteilung: **24.04.2013**
(21) Anmeldenummer: 05005080.6
(22) Anmeldetag: 09.03.2005
(51) Int. Cl.: D04B 27/26

(54) **Legebarrenantrieb in einer Wirkmaschine**
Shogging bar drive of a warp knitting machine
Dispositif entraînant la barre à passettes d'un métier à mailles jetées

(30) Priorität: 29.06.2004 DE 102004031268
(43) Veröffentlichungstag der Anmeldung: 25.01.2006
(73) Patentinhaber: Karl Mayer Textilmaschinenfabrik GmbH, 63179 Obertshausen (DE)
(72) Erfinder: Mista, Kresimir, 63150 Heusenstamm (DE)
(74) Vertreter: Knoblauch, Andreas

(56) Entgegenhaltungen:
- EP-A- 0 921 224
- DE-C1- 3 932 184
- DE-U1- 29 713 979

## Beschreibung

Die Erfindung betrifft einen Legebarrenantrieb in einer Wirkmaschine mit einem Linearmotor, der einen Ständer und einen Läufer aufweist, der im Ständer in Längsrichtung translatorisch bewegbar ist, wobei der Linearmotor höher als breiter ist und der Läufer an einer Führungsstange gelagert ist, die einer Schmalseite des Ständers benachbart ist und in Längsrichtung verläuft.

Die Legebarren oder Legeschienen einer Wirkmaschine müssen für die Maschenbildung einer textilen Wirkware zumindest in Längsrichtung angetrieben werden. Darüber hinaus werden die Legebarren bei einem Arbeitszyklus vielfach auch quer zur Längsrichtung bewegt, in der Regel verschwenkt. Für die Bewegung in Längsrichtung wurden in der Vergangenheit mechanische Getriebe verwendet. Ein typisches Getriebe weist dabei eine Spiegelscheibe auf, die mit einem Stößel zusammenwirkt und die Legebarre in einer vorbestimmten Weise hin- und herbewegt. Spiegelscheiben können jedoch nur mit einem begrenzten Durchmesser und damit mit einem begrenzten Umfang verwendet werden. Damit ist der Musterungsrapport beschränkt. Darüber hinaus benötigt man für jede Musterung eine eigene Spiegelscheibe. Für einen Musterwechsel muß die Wirkmaschine angehalten und umgebaut werden.

Für längere Musterungsrapporte kann man anstelle der Spiegelscheiben auch Musterketten verwenden. Auch hier ist aber für einen Musterwechsel ein Umbau der Wirkmaschine erforderlich.

Man hat deswegen auch servogesteuerte Lineargetriebe verwendet. Lineargetriebe mit Servomotoren, die rotatorisch arbeiten, sind wegen der Platzverhältnisse in einer Wirkmaschine nur bedingt einsetzbar. Die Getriebe, die als Wandler einer rotatorischen in eine lineare Bewegung dienen, sind einem Verschleiß unterzogen und verlangen eine aufwendige Bauweise, weil in der Regel eine Ölschmierung und dementsprechend ein Gehäuse mit Ölabdichtung erforderlich ist.

DE 42 17 357 C2 zeigt einen Legebarrenantrieb der eingangs genannten Art, nämlich einen Linearmotor, der an die Legeschiene einer Kettenwirkmaschine angeschlossen werden kann. Der Läufer ist im Ständer hin- und herbewegbar. Er ist mit axialen Fortsätzen in Linearführungen gelagert, die an die Stirnseiten des Ständers angesetzt ist. Auch bei dieser Lösung ergeben sich Probleme im Hinblick auf den Platzbedarf. Solange der Antrieb nur eine Legebarre antreiben muß, gibt es keine Konflikte. Wenn jedoch mehrere Legebarren verwendet werden, dann müssen diese möglichst dicht zueinander benachbart angeordnet werden, damit die Legenadel möglichst gleichzeitig oder mit nur geringer Verzögerung durch Nadelgassen zwischen Wirknadeln geführt werden können. Wenn die Legebarren sehr dicht nebeneinanderliegen, dann steht entsprechend nur wenig Platz für den Linearmotor zur Verfügung.

EP 0 921 224 A1 offenbart einen Legebarrenantrieb, der einen Linearmotor mit einem Ständer und einem Läufer aufweist. Der Motor ist dabei höher als breit ausgebildet. An einer Schmalseite des Ständers ist eine Führungsstange gelagert, die in Längsrichtung verläuft.

Aus DE 297 13 979 U1 ist eine Kettenwirkmaschine bekannt, die einen Legebarrenantrieb aufweist, dessen Läufer in Längsrichtung translatorisch bewegbar ist. Der Läufer ist dabei an einer Führungsstange gelagert, die in Flanschen gelagert und ebenfalls translatorisch verlagerbar ist. Dabei ist die Führungsstange drehfest gelagert.

Der Erfindung liegt die Aufgabe zugrunde, günstige räumliche Verhältnisse für die Anbindung einer Legebarre an ihren Antrieb zu schaffen.

Diese Aufgabe wird bei einem Legebarrenantrieb der eingangs genannten Art dadurch gelöst, daß die Führungsstange drehfest gelagert ist und der Läufer gegenüber der Führungsstange eine Verdrehsicherung aufweist.

Bei dieser Ausgestaltung macht man den Linearmotor zunächst einmal "schmal", d.h. er weist in der Richtung, in der mehrere Antriebe nebeneinander angeordnet werden müssen, eine geringere Abmessung auf als in einer Richtung senkrecht dazu und senkrecht zur Längsrichtung. Die Richtung, in der die Linearmotoren mehrerer Legebarren nebeneinander angeordnet werden, wird als "Breitenrichtung" bezeichnet. Die Richtung, die senkrecht zur Breitenrichtung und senkrecht zur Längsrichtung ausgerichtet ist, wird als "Höhenrichtung" bezeichnet. Da der Linearmotor schmal ist, können problemlos mehrere Linearmotoren nebeneinander angeordnet werden. Der Begriff "nebeneinander" umfaßt hier auch die Anordnung der Linearmotoren entlang eines Bogens, so daß die von den Linearmotoren angetriebenen Legebarren ihre Legenadeln so ausrichten können, daß sie sich nahezu in einem Punkt treffen. Der Läufer ist nun an einer Führungsstange gelagert, die einer Schmalseite des Ständers benachbart ist und in Längsrichtung verläuft. Man nimmt also die Lagerung des Läufers aus dem Querschnittsprofil des Linearmotors heraus und verlagert sie an eine Stelle, wo dies räumlich günstig ist. Dadurch benötigt man für die Lagerung keinen Platz in Breitenrichtung, sondern allenfalls eine geringfügige Vergrößerung der Abmessung in Höhenrichtung. Dies ist aber unkritisch. Vor allem kann man bei einer derartigen Ausgestaltung dafür sorgen, daß die Lagerung des Läufers schmaler ist als die größte Erstreckung des Linearmotors in Breitenrichtung an anderer Stelle. Dies erleichtert es, mehrere Linearmotoren sozusagen segmentartig nebeneinander anzuordnen und die mit diesen Linearmotoren angetriebenen Legebarren entsprechend eng benachbart zueinander anzuordnen.

Da die Führungsstange drehfest gelagert ist und der Läufer gegenüber der Führungsstange eine Verdrehsicherung aufweist, führt die Führungsstange den Läufer also nicht nur in Längsrichtung hin und her, sondern sie stellt auch seine Positionierung innerhalb des Ständers sicher. Das macht es möglich, beispielsweise Luftspalte in einer vorbestimmten Größe beizubehalten, auch wenn innerhalb des Linearmotors gewisse Kräfte wirken.

Vorzugsweise ist die Führungsstange in Flanschen gelagert, die an beiden Stirnseiten des Ständers angeordnet sind. Die Lagerung der Führungsstange benötigt also keine zusätzlichen Platz in Breitenrichtung.

Vorzugsweise stehen die Flansche über die Schmalseite des Ständers über. Dementsprechend kann man eine geradlinig ausgebildete Führungsstange verwenden. Die Flansche benötigen in Breitenrichtung keinen zusätzlichen Platz.

Vorzugsweise ist eine Legebarrenanbindung am Läufer auf der dem Ständer gegenüberliegenden Seite der Führungsstange vorgesehen. Dies gibt einerseits günstige Kraftverhältnisse. Zum anderen ist es aber auch möglich, die Legebarrenanbindung noch schmaler zu machen als die breiteste Stelle des Korpus des Linearmotors, so daß man gerade dort, wo es darauf ankommt, nämlich im Bereich der Legebarren oder Legeschienen, einzelne Linearmotoren sehr eng benachbart zueinander anordnen kann.

Vorzugsweise weist die Legebarrenanbindung einen Stößel und ein Spannseil auf, wobei das Spannseil durch eine Feder gespannt ist, deren Außendurchmesser maximal so groß ist wie der Außendurchmesser der Führungsstange. Dadurch ist es möglich, die Legebarrenanbindung schmaler zu machen als den Läufer im Bereich der Führungsstange. Die Führungsstange muß von einem gewissen Material des Läufers umgeben sein, damit dieses Material Kräfte aufnehmen kann. Bei der Feder ist dies nicht unbedingt erforderlich. Zwar ist es günstig, wenn sie in einer rohrförmigen Hülle untergebracht ist. Diese Hülle muß jedoch praktisch keine seitlichen Kräfte aufnehmen können. Dadurch ist es möglich, den Linearmotor im Bereich der Legebarre weiter zu verjüngen.

Vorzugsweise weist der Stößel einen größeren Abstand zur Führungsstange als das Spannseil auf. Der Stößel kann eine noch kleinere Breite haben als die Feder.

Dementsprechend läßt sich der Läufer zu dem Ende hin, an dem die Legebarre angeordnet ist, weiter verjüngen.

Vorzugsweise ist der Läufer an der Führungsstange befestigt und die Führungsstange ist gegenüber dem Ständer verlagerbar. Bei dieser Ausgestaltung muß man zwar die Führungsstange mit dem Läufer zusammen bewegen. Dafür ist es aber nicht erforderlich, zwischen dem Läufer und der Führungsstange Lager vorzusehen, die eine Bewegung zulassen. Dies spart Bauraum in Breitenrichtung.

Vorzugsweise ist der Läufer über einen Verbindungsträger an der Führungsstange gelagert. Man kann also den Läufer praktisch ausschließlich auf seine elektromechanische Funktion hin konzipieren. Die Trägerfunktion wird vom Verbindungsträger übernommen. Man muß lediglich auf geeignete Weise den Läufer mit dem Verbindungsträger verbinden. Dies kann aber auf an sich bekannte Weise geschehen, beispielsweise durch Verkleben, Verschrauben oder ähnliches.

Vorzugsweise weist der Verbindungsträger mindestens eine Kühlrippe auf und ist mit dem Läufer wärmeleitend verbunden. Über den Verbindungsträger bekommt der Läufer des Linearmotors und damit der Motor selbst eine Kühlung, so daß eine gewisse Verlustleistung abgeführt werden kann.

Vorzugsweise weist die Führungsstange einen in Längsrichtung verlaufenden Hohlraum auf. Dieser Hohlraum hat zwei Vorteile. Zum einen spart er Gewicht ein. Eine massiv ausgeführte Führungsstange weist eine wesentlich größere Masse auf als eine einen Hohlraum enthaltene Führungsstange, ohne daß ihre Stabilität nennenswert steigt.

Besonders bevorzugt ist aber, daß der Hohlraum mit einer Kühlmittelquelle in Verbindung steht. Man kann also durch die Führungsstange dem Läufer ein Kühlmittel zuführen.

Vorzugsweise weist der Läufer an seiner der Führungsstange abgewandten Schmalseite eine seitliche Gleitführungsanordnung gegenüber dem Ständer auf. Im Betrieb können teilweise erhebliche Kräfte quer zur Längsrichtung auf den Läufer wirken. Diese Querkräfte können zwar zum Teil über die drehfeste Verbindung des Läufers mit der Führungsstange und der drehfesten Halterung der Führungsstange gegenüber dem Läufer aufgefangen werden. Eine zusätzliche Abstützung, wie sie die Gleitführungsanordnung darstellt, ist hier aber günstig.

Vorzugsweise ist der Läufer als eisenloser Läufer ausgebildet. Ein eisenloser Läufer weist beispielsweise eine Kupferspule oder eine Anordnung von mehreren Kupferspulen auf, die ein Wanderfeld erzeugen und sich von den im Ständer befindlichen Permanentmagneten abstoßen.

Alternativ oder zusätzlich dazu kann der Läufer mit Permanentmagneten bestückt sein. Auch dies ist eine bevorzugte Ausgestaltung.

Die Erfindung wird im folgenden anhand eines bevorzugten Ausführungsbeispiels in Verbindung mit der Zeichnung beschrieben. Hierin zeigen:
- Fig. 1: eine isometrische Darstellung einer Gruppe von drei Legebarren mit dazugehörigen Antrieben,
- Fig. 2: eine Vorderansicht der Darstellung nach Fig. 1,
- Fig. 3: eine Seitenansicht eines Linearmotors mit eisenlosem Läufer und
- Fig. 4: einen Schnitt A-A nach Fig. 3.

Die Fig. 1 und 2 zeigen drei Legebarren 1, 2, 3, die auch als "Legeschienen" bezeichnet werden können. Jede Legebarre 1-3 weist einen Vielzahl von Legenadeln 4, 5, 6 auf. An der Spitze der Legenadeln 4-6 befinden sich Führungsösen, die nicht näher dargestellte Fäden führen. Die Spitzen der Legenadeln 4-6 sollten dabei möglichst eng räumlich benachbart sein, damit die Fäden aller Führungsnadeln 4-6 möglichst gleichzeitig durch Nadelgassen nicht näher dargestellter Wirknadeln geführt werden können. Hierzu sind, wie dies aus den Fig. 1 und 2 hervorgeht, die Legeschienen 1-3 quasi fächerförmig angeordnet. Anstelle der dargestellten drei Legebarren 1-3 können auch wesentlich mehr Legebarren verwendet werden, beispielsweise bis zu 20 Legebarren.

Die einzelnen Legebarren 1-3 müssen in Längsrichtung (in Fig. 2 senkrecht zur Zeichenebene, in Fig. 1 in Richtung eines Doppelpfeils 7) unabhängig voneinander angetrieben werden können. Dazu weist jede Legebarre 1-3 einen Antrieb 8-10 auf, der einzeln angesteuert werden kann. Wie aus Fig. 2 ohne weiteres zu erkennen ist, steht für jeden Antrieb nur ein begrenzter Raum zur Verfügung. Dieser Raum ist vor allem in Breitenrichtung B eines jeden Antriebs 8-10 begrenzt, wobei sich der zur Verfügung stehende Raum mit zunehmender Annäherung an die Legebarren 1-3 noch vermindert. In Höhenrichtung H steht hingegen mehr Raum zur Verfügung. Aus diesem Grunde verwendet man als Antrieb 8-10 einen in den Fig. 3 und 4 dargestellten Linearmotor 11, wobei dieser Linearmotor 11 in allen Antrieben 8-10 Verwendung finden kann.

Der Linearmotor 11 weist einen Ständer 12 mit einem Deckel 13 auf, der über Schrauben 14 am Ständer 12 befestigt ist. Der Ständer 12 ist mit Permanentmagneten 15 versehen. Im Ständer 12 ist ein Läufer 16 angeordnet, der als eisenloser Läufer ausgebildet ist. Der Läufer 16 kann beispielsweise eine in Kunststoff einlaminierte Kupferwicklungsanordnung aufweisen, die über elektrisches Kabel 17 mit elektrischer Leistung versorgt wird. Bei einer entsprechenden Beaufschlagung der einzelnen Kupferwicklungen entsteht beispielsweise ein Wanderfeld, das dazu führt, daß sich der Läufer 16 gegenüber dem Ständer 12 in Längsrichtung 7 bewegt.

Der Läufer 16 weist am oberen und unteren Ende jeweils eine Verbreiterung 18, 19 auf, wobei die Verbreiterungen 18, 19 einen Teil der Spulen aufnehmen können.

Am oberen Ende ist die Verbreiterung 18 seitlich durch Gleitführungen 20, die eine Gleitlageranordnung bilden, gegenüber dem Ständer 12 abgestützt, d.h. der Läufer 16 wird daran gehindert, gegenüber dem Ständer 12 zu kippen.

Am unteren Ende ist ein Verbindungsträger 21 mit dem Läufer 16 über die Verbreiterung 19 verbunden. Der Verbindungsträger 21 kann beispielsweise aus Aluminium oder einem anderen gut wärmeleitenden Material gebildet sein. Der Verbindungsträger 21 kann mit dem Läufer 16 verklebt sein, beispielsweise mit Hilfe eines wärmeleitenden Klebers. Der Verbindungsträger 21 weist mehrere Kühlrippen 22 auf.

Den Verbindungsträger 21 durchragt eine Führungsstange 23, die hohl ist, also einen Hohlraum 24 umschließt, der sich in Längsrichtung erstreckt. Der Verbindungsträger 21 und damit der Läufer 16 ist auf der Führungsstange 23 drehfest gehalten.

Die Führungsstange 23 ihrerseits ist in zwei Flanschen 25, 26 in Längsrichtung 7 verschiebbar gelagert. Die beiden Flansche 25, 26 sind an den beiden Stirnseiten des Ständers 12 angeordnet und ragen über die untere Schmalseite des Ständers 12 hinaus. Dort bilden sie Führungen 27, 28 für die Führungsstange 23, so daß der Läufer 16 gemeinsam mit der Führungsstange 23 in Längsrichtung 7 bewegbar ist, wenn er über die elektrische Zuleitung 17 entsprechend erregt wird.

Der Verbindungsträger 21 verjüngt sich konisch nach unten, d.h. er ist an seiner breitesten Stelle ohnehin schmaler als die breiteste Stelle des Ständers 12. An seinem vom Ständer 12 abgewandten Ende ist der Verbindungsträger 21 noch schmaler.

Unterhalb der Führungsstange 23, d.h. auf der vom Ständer 12 abgewandten Seite der Führungsstange 23, ist eine Legebarrenanbindung 29 vorgesehen. Die Legebarrenanbindung 29 weist zunächst einen Stößel 30 auf, der über ein Kugelgelenk 31 mit der Legebarrenanbindung 29 in Verbindung steht. Auf der anderen Seite ist der Stößel 30 mit einem Stößelkopf 32 verbunden, der auf einen Legebarrenträger 33 wirkt. Andererseits ist die Legebarrenanbindung 29 über ein Zugseil 34 mit dem Legebarrenträger 33 verbunden. Zur Spannung des Zugseils 34 weist die Legebarrenanbindung 29 eine Feder 35 auf, deren Vorspannung über eine Schraube 36 einstellbar ist. Die Feder 35 weist dabei einen Durchmesser auf, der maximal genauso groß ist wie der Durchmesser der Führungsstange 23. Der Stößel 31, der einen noch kleineren Durchmesser aufweist, ist am unteren Ende des Linearmotors 11 angeordnet, d.h. weiter von der Führungsstange 23 weg als das Spannseil 34 und damit die Feder 35. Der Stößel 31 ist auch nur an einem Vorsprung 36 der Legebarrenanbindung 29 befestigt. Dieser Vorsprung 36 geht nicht über die gesamte Länge des Läufers 16 durch, wodurch Gewicht eingespart werden kann.

Die Führungsstange 23 ist in den Führungen 27, 28 drehfest gehalten, so daß sie den Läufer 16 zusätzlich gegen ein Kippen gegenüber dem Ständer 12 sichert.

Der Hohlraum 24 steht über eine flexible Leitung 38 mit einer nur schematisch dargestellten Kühlmittelquelle 37 in Verbindung, so daß Kühlmittel in den Hohlraum 24 fließen kann und durch das von der Kühlmittelquelle 37 stammende Kühlmittel der Läufer 16 gekühlt werden kann, wenn es erforderlich sein sollte. Das Kühlmittel wird über eine flexible Leitung 39 am anderen Ende abgeführt.

Der Linearmotor 11 kann auch auf andere Weise ausgebildet sein. Beispielsweise kann der Läufer 16 die Permanentmagnete tragen, wenn im Ständer 12 eine entsprechende Spulenanordnung ausgebildet ist.

Auf jeden Fall ist durch die dargestellte Abstützung des Läufers 16 gegenüber dem Ständer 12 sichergestellt, daß sich die Antriebe 8-10 zu den Legebarren 1-3 hin so weit verjüngen können, daß auch mehrere Antriebe 8-10 problemlos nebeneinander so angeordnet werden können, daß sich die Legenadeln 4-6 nahezu in einem Punkt treffen können.

## Patentansprüche

1. Legebarrenantrieb in einer Wirkmaschine mit einem Linearmotor (11), der einen Ständer (12) und einen Läufer (16) aufweist, der im Ständer (12) in Längsrichtung translatorisch bewegbar ist, wobei der Linearmotor (11) höher als breiter ist und der Läufer (16) an einer Führungsstange (23) gelagert ist, die einer Schmalseite des Ständers (12) benachbart ist und in Längsrichtung verläuft, **dadurch gekennzeichnet, dass** die Führungsstange (23) drehfest gelagert ist und der Läufer (16) gegenüber der Führungsstange (23) eine Verdrehsicherung aufweist.

2. Legebarrenantrieb nach Anspruch 1, **dadurch gekennzeichnet, daß** die Führungsstange (23) in Flanschen (25, 26) gelagert ist, die an beiden Stirnseiten des Ständers (12) angeordnet sind.

3. Legebarrenantrieb nach Anspruch 2, **dadurch gekennzeichnet, daß** die Flansche (25, 26) über die Schmalseite des Ständers (12) überstehen.

4. Legebarrenantrieb nach einem der Ansprüche 1 bis 3, **dadurch gekennzeichnet, daß** eine Legebarrenanbindung (29) am Läufer (16) auf der dem Ständer (12) gegenüberliegenden Seite der Führungsstange (23) vorgesehen ist.

5. Legebarrenantrieb nach Anspruch 4, **dadurch gekennzeichnet, daß** die Legebarrenanbindung (29) einen Stößel (30) und ein Spannseil (34) aufweist, wobei das Spannseil (34) durch eine Feder (35) gespannt ist, deren Außendurchmesser maximal so groß ist wie der Außendurchmesser der Führungsstange (23).

6. Legebarrenantrieb nach Anspruch 5, **dadurch gekennzeichnet, daß** der Stößel (30) einen größeren Abstand zur Führungsstange (23) als das Spannseil (34) aufweist.

7. Legebarrenantrieb nach einem der Ansprüche 1 bis 6, **dadurch gekennzeichnet, daß** der Läufer (16) an der Führungsstange (23) befestigt ist und die Führungsstange (23) gegenüber dem Ständer (12) verlagerbar ist.

8. Legebarrenantrieb nach einem der Ansprüche 1 bis 7, **dadurch gekennzeichnet, daß** der Läufer (16) über einen Verbindungsträger (21) an der Führungsstange (23) gelagert ist.

9. Legebarrenantrieb nach Anspruch 8, **dadurch gekennzeichnet, daß** der Verbindungsträger mindestens eine Kühlrippe (22) aufweist und mit dem Läufer (16) wärmeleitend verbunden ist.

10. Legebarrenantrieb nach einem der Ansprüche 1 bis 9, **dadurch gekennzeichnet, daß** die Führungsstange (23) einen in Längsrichtung (7) verlaufenden Hohlraum (24) aufweist.

11. Legebarrenantrieb nach Anspruch 10, **dadurch gekennzeichnet, daß** der Hohlraum (24) mit einer Kühlmittelquelle (37) in Verbindung steht.

12. Legebarrenantrieb nach einem der Ansprüche 1 bis 11, **dadurch gekennzeichnet, daß** der Läufer (16) an seiner der Führungsstange (23) abgewandten Schmalseite eine seitliche Gleitführungsanordnung (20) gegenüber dem Ständer (12) aufweist.

13. Legebarrenantrieb nach einem der Ansprüche 1 bis 12, **dadurch gekennzeichnet, daß** der Läufer (16) als eisenloser Läufer ausgebildet ist.

14. Legebarrenantrieb nach einem der Ansprüche 1 bis 13, **dadurch gekennzeichnet, daß** der Läufer (16) mit Permanentmagneten bestückt ist.

## Claims

1. Guide bar drive in a knitting machine comprising a linear motor (11) having a stator (12) and an armature (16) movable in the stator (12) translationally in lengthwise direction, the linear motor (11) being greater in height than width; and the armature (16) being supported at a guide rod (23) positioned adjacent a narrow side of the stator (12) and extending in longitudinal direction **characterized in that** the guide rod (23) is supported in a rotationally fixed manner and the armature (16) comprises a stabilizer (21) coupled to the guide rod (23).

2. Guide bar drive in accordance with claim 1, **characterized in that** the guide rod (23) is supported in flanges (25, 26) arranged at both end faces of said stator (12).

3. Guide bar drive in accordance with claim 2, **characterized in that** said flanges (25, 26) project beyond the narrow side of the stator (12).

4. Guide bar drive in accordance with any of claims 1 to 3, **characterized in that** a guide bar connection (29) at the armature (16) is provided on a side of the guide rod (23) opposite the stator (12).

5. Guide bar drive in accordance with claim 4, **characterized in that** the guide bar connection (29) comprises a push rod (30) and a tension cable (34), wherein the tension cable (34) is tightened by a spring (35), the outer diameter of which is at most as large as the outer diameter of the guide rod (23).

6. Guide bar drive in accordance with claim 5, **characterized in that** the push rod (30) has a larger spacing from the guide rod (23) than the tension cable (34).

7. Guide bar drive in accordance with any of claims 1 to 6, **characterized in that** the armature (16) is coupled to the guide rod (23) and the guide rod (23) is displaceable with respect to the stator (12).

8. Guide bar drive in accordance with any of claims 1 to 7, **characterized in that** said armature (16) is supported on the guide rod (23) by means of a connection carrier (21).

9. Guide bar drive in accordance with claim 8, **characterized in that** the connection carrier (21) comprises at least one cooling fin (22) and is attached to the armature (16) in a heat-conducting manner.

10. Guide bar drive in accordance with any of claims 1 to 9, **characterized in that** the guide rod (23) comprises a hollow space (24) running in longitudinal direction (7).

11. Guide bar drive in accordance with claim 10, **characterized in that** the hollow space (24) is connected to a coolant source (37).

12. Guide bar drive in accordance with any of claims 1 to 11, **characterized in that** the armature (16) comprises a lateral sliding guide arrangement (20) relative to the stator (12) facing away from the guide rod (23).

13. Guide bar drive in accordance with any of claims 1 to 12, **characterized in that** the armature (16) is formed as an iron-free armature.

14. Guide bar drive in accordance with any of claims 1 to 13, **characterized in that** the rotor (16) is equipped with permanent magnets.

## Revendications

1. Dispositif d'entraînement de barre à passettes dans un métier à mailles jetées avec un moteur linéaire (11), qui présente un inducteur (12) et un induit (16), qui peut se déplacer en translation à l'intérieur de l'inducteur (12) dans la direction longitudinale, dans lequel le moteur linéaire (11) est plus haut que large et l'induit (16) est monté est monté sur une barre de guidage (23), qui est voisine d'un petit côté de l'inducteur (12) et s'étend dans la direction longitudinale, **caractérisé en ce que** la barre de guidage (23) est montée en mode résistant à la torsion et l'induit (16) présente vis-à-vis de la barre de guidage (23) une sécurité anti-torsion.

2. Dispositif d'entraînement de barre à passettes selon la revendication 1, **caractérisé en ce que** la barre de guidage (23) est monté dans des flasques (25, 26), qui sont aménagés sur les deux côtés frontaux de l'inducteur (12).

3. Dispositif d'entraînement de barre à passettes selon la revendication 2, **caractérisé en ce que** les flasques (25, 26) débordent sur les petits côtés de l'inducteur (12).

4. Dispositif d'entraînement de barre à passettes selon l'une quelconque des revendications 1 à 3, **caractérisé en ce qu'**il est prévu une liaison (29) de barre à passettes avec l'induit (16) du côté de la barre de guidage (23) opposé à l'inducteur (12).

5. Dispositif d'entraînement de barre à passettes selon la revendication 4, **caractérisé en ce que** la liaison (29) de la barre à passettes présente un coulisseau (30) et un câble tendeur (34), dans lequel le câble tendeur (34) est tendu par un ressort (35), dont le diamètre externe est au maximum aussi grand que le diamètre externe de la barre de guidage (23).

6. Dispositif d'entraînement de barre à passettes selon la revendication 5, **caractérisé en ce que** le coulisseau (30) présente une distance à la barre de guidage (23) aussi grande que celle du câble tendeur (34).

7. Dispositif d'entraînement de barre à passettes selon l'une quelconque des revendications 1 à 6, **caractérisé en ce que** l'induit (16) est fixé à la barre de guidage (23) et la barre de guidage (23) peut être déplacée par rapport à l'inducteur (12).

8. Dispositif d'entraînement de barre à passettes selon l'une quelconque des revendications 1 à 7, **caractérisé en ce que** l'induit (16) est monté sur la barre de guidage (23) via un support de liaison (21).

9. Dispositif d'entraînement de barre à passettes selon la revendication 8, **caractérisé en ce que** le support de liaison présente au moins une nervure de refroidissement (22) et est relié à l'induit (16) en mode conducteur de la chaleur.

10. Dispositif d'entraînement de barre à passettes selon l'une quelconque des revendications 1 à 9, **caractérisé en ce que** la barre de fixation (23) présente une cavité (24) s'étendant dans la direction longitudinale (7).

11. Dispositif d'entraînement de barre à passettes selon la revendication 10, **caractérisé en ce que** la cavité (24) est en communication avec une source d'agent réfrigérant (37).

12. Dispositif d'entraînement de barre à passettes selon l'une quelconque des revendications 1 à 11, **caractérisé en ce que** l'induit (16) présente sur son petit côté opposé à la barre de guidage (23) un aménagement de guidage à coulissement latéral (20) par rapport à l'inducteur (12).

13. Dispositif d'entraînement de barre à passettes selon l'une quelconque des revendications 1 à 12, **caractérisé en ce que** l'induit (16) se présente sous la forme d'un induit à air.

14. Dispositif d'entraînement de barre à passettes selon l'une quelconque des revendications 1 à 13, **caractérisé en ce que** l'induit (16) est équipé d'aimants permanents.
